# EUROPÄISCHE PATENTSCHRIFT

(11) **EP 0 758 374 B1**
(45) Veröffentlichungstag und Bekanntmachung des Hinweises auf die Patenterteilung: **11.08.1999**
(21) Anmeldenummer: 95918598.4
(22) Anmeldetag: 24.04.1995
(51) Int. Cl.: C11D 17/00, C11D 1/37

(54) **HETEROGENE TENSIDGRANULATE**
HETEROGENEOUS SURFACE-ACTIVE GRANULATES
GRANULES DE TENSIOACTIF HETEROGENES

(30) Priorität: 02.05.1994 DE 4415369
(43) Veröffentlichungstag der Anmeldung: 19.02.1997
(73) Patentinhaber: Henkel Kommanditgesellschaft auf Aktien, 40191 Düsseldorf (DE)
(72) Erfinder: KISCHKEL, Ditmar, D-40789 Monheim (DE); SCHMID, Karl, D-40822 Mettmann (DE); SYLDATH, Andreas, D-40589 Düsseldorf (DE); KROHNEN, Thomas, D-40599 Düsseldorf (DE)
(86) Internationale Anmeldenummer: EP9501544
(87) Internationale Veröffentlichungsnummer: WO9529981

(56) Entgegenhaltungen:
- EP-A- 0 342 917
- WO-A-93/15180
- WO-A-95/02390
- WO-A-95/08616
- DE-A- 4 242 185

## Beschreibung

### Gebiet der Erfindung

Die Erfindung betrifft heterogene Tensidgranulate mit einem inneren Korn bestehend aus längerkettigen Alkylsulfaten oder deren Gemischen mit kürzerkettigen Homologen bzw. Alkylethersulfaten sowie einem Überzug aus kürzerkettigen Alkylsulfaten. Ein weiterer Gegenstand der Erfindung ist auf ein Verfahren zur Herstellung der heterogenen Tensidgranulate gerichtet.

### Stand der Technik

Anionische Tenside, insbesondere Alkylsulfate bzw. Fettalkoholsulfate, stellen wichtige Bestandteile von Wasch-, Spül- und Reinigungsmitteln dar. Im Gegensatz zu nichtionischen Tensiden, die ein inverses Löslichkeitsverhalten aufweisen und infolge von Wasserstoffbrückenbindungen in kaltem Wasser besser löslich sind als in warmem, verhalten sich anionische Tenside konventionell, d. h. ihre Löslichkeit nimmt bis zum Erreichen des Löslichkeitsproduktes mehr oder minder linear mit der Temperatur zu. Für technische Anwendungen - beispielsweise im Hinblick auf das Einspülvermögen während des Waschprozesses - besteht jedoch ein Bedürfnis nach anionischen Tensiden, die gerade auch in kaltem Wasser eine ausreichende Löslichkeit besitzen.

In der Vergangenheit hat es nicht an Ansätzen gefehlt, das Problem der mangelhaften Kaltwasserlöslichkeit von anionischen Tensiden, insbesondere von Alkylbenzolsulfonaten, Fettalkoholsulfaten und α-Methylestersulfonaten, zu verbessern. Dabei wurden im wesentlichen zwei Konzepte verfolgt, nämlich
a) die Mitverwendung von Hydrotropen und
b) die Oberflächenvergrößerung des Tensidkorns.

Zu den bekanntesten Hydrotropen gehören zweifellos die kurzkettigen Alkylarylsulfonate, wie beispielsweise Toluol-, Xylol oder Cumolsulfonat. Sie eignen sich beispielsweise als Lösungsvermittler für anionische und nichtionische Tenside bei der Herstellung von flüssigen Waschmitteln. Die verbesserte Löslichkeit ist wahrscheinlich auf eine vorteilhafte Mischmicellbildung zurückzuführen. In diesem Zusammenhang sei auf die Übersicht von H.Stache in **Fette, Seifen, Anstrichmitt. 71 381 (1969)** verwiesen.

Die Verbesserung der Kaltwasserlöslichkeit, insbesondere von Fettalkoholsulfaten, wird jedoch üblicherweise erreicht, indem man ihnen als Hydrotrope Tenside mit hohen HLB-Werten, beispielsweise hochethoxylierte Polyglycolether (Talgalkohol-40 EO-Addukt) oder ähnliche zusetzt. Die auf diesem Wege erzielbaren Auflösungsgeschwindigkeiten insbesondere bei Fettalkoholsulfaten sind jedoch für eine Vielzahl von technischen Anwendungen unbefriedigend.

Ein ganz anderer Ansatz zur Verbesserung der Löslichkeit von anionischen Tensiden wird in der Deutschen Patentanmeldung **DE-A1 4030688** (Henkel) beschrieben. Hier wird vorgeschlagen, wäßrige Tensidpasten mit Hilfe von heißem Wasserdampf zu trocknen. Durch Kondensation des Heißdampfes auf dem kühleren Einsatzgut und Abgabe der Kondensationswärme an das zu trocknende Gut findet eine spontane Aufwärmung der Tensidtröpfchen auf die Siedetemperatur des Wassers statt. Als Folge bilden sich beim Entweichen des Wassers im Tensidkorn eine Vielzahl feiner Kanäle. Die auf diese Weise resultierende hohe innere Oberfläche führt - beispielsweise im Vergleich zu konventionell sprühgetrockneten Produkten - zu einer wesentlich verbesserten Auflösungsgeschwindigkeit. Gleichwohl besteht der Nachteil, daß das beschriebene Verfahren mit einem hohen technischen Aufwand verbunden ist.

Gemäß der Lehre der **DE-A1 4124701** (Henkel) werden feste Waschmittel mit hohem Schüttgewicht und verbesserter Löslichkeit erhalten, indem man Mischungen von anionischen und nichtionischen Tensiden Polyethylenglycolether mit einem Molekulargewicht im Bereich von 200 bis 12.000, vorzugsweise 200 bis 600 zusetzt, und anschließend trocknet und/oder in feste Form bringt. Gemäß dem Ausführungsbeispiel 1 wird eine Waschmittelzubereitung, enthaltend C_{12/18}-Fettalkoholsulfat, C_{12/18}-Fettalkohol-5 EO-/C_{16/18}-Talgfettalkohol-5 EO-Addukt und - bezogen auf die Niotenside - nicht weniger als 45 Gew.-% Polyethylenglycol mit einem Molekulargewicht von ca. 400 offenbart, die nach Homogenisierung extrudiert und zu Granulaten verarbeitet wird. Die Auflösegeschwindigkeit der resultierenden festen Waschmittel ist jedoch noch immer nicht zufriedenstellend. Zudem ist die Anwesenheit der erforderlichen großen Mengen an Polymer nicht erwünscht.

Gemäß der **EP-A2 0208534** werden in allgemeiner Form sprühgetrocknete Waschmittelzusammensetzungen offenbart, die neben anionischen Tensiden nichtionische Tenside, Polyacrylate und Polyethylenglycolether mit einem durchschnittlichen Molekulargewicht im Bereich von 1.000 bis 20.000 enthalten. Die Lehre dieser Schrift geht dahin, daß man die Dispergierbarkeit von anionischen Tensiden verbessern kann, indem man ihnen Niotenside, Polyethylenglycolether und Polyacrylate zusetzt.

Gegenstand der **DE-OS 2124526** sind Wasch- und Reinigungsmittelmischungen mit geregeltem Schaumverhalten. Gemäß Beispiel 6 werden Zusammensetzungen offenbart, die Talgalkoholsulfat, Alkylbenzolsulfonat sowie Polyethylenglycol mit einem Molekulargewicht von ca. 20.000 aufweisen.

Auf weitere Verfahrensentwicklungen, die die Herstellung von festen anionischen Tensiden betreffen, sei an dieser Stelle nur am Rande verwiesen. So sind beispielsweise aus der Internationalen Patentanmeldung **WO 92/09676** (Henkel) feste Waschmittel bekannt, die man erhält, indem man wäßrige Alkyl- sulfat-Pasten mit Soda und Zeolithen behandelt und anschließend extrudiert. Über die Auflösegeschwindigkeit der Feststoffe geht aus der Schrift nichts hervor.

Aus der internationalen Patentanmeldung **WO 93/15180** ist ein Verfahren zur Herstellung von festen Wasch- und Reinigungsmitteln für Endverbraucher bekannt, die sich durch ein besonderes Schüttgewicht und eine verbesserte Auflösegeschwindigkeit auszeichnen.

Derartige Wasch- und Reinigungsmittel werden durch Homogenisierung der Inhaltsstoffe in einem Mixer und anschließendem Behandeln mit Zusatzstoffen wie Fettalkylsulfate hergestellt. Eine Lehre zur gezielten Strukturierung eines Tensidkorns und deren Vorteile ist der Druckschrift nicht zu entnehmen.

Die Aufgabe der Erfindung hat nun darin bestanden, neue Anbietungsformen von Alkylsulfaten zur Verfügung zu stellen, die auch nach mechanischer Verdichtung hellfarbig sind und in kaltem Wasser eine verbesserte Löslichkeit zeigen.

### Beschreibung der Erfindung

Gegenstand der Erfindung sind heterogene Tensidgranulate, bestehend aus einem inneren Korn, enthaltend
a) Alkylsulfate der Formel **(I)**

   **R**^{**1**}**O-SO**_{**3**}**X (I)**

   in der R¹ für einen Alkylrest mit 16 bis 18 Kohlenstoffatomen und X für ein Alkali- oder Erdalkalimetall, Ammonium, Alkylammonium, Alkanolammonium oder Glucammonium steht, und ggf.
b1) Alkylsulfate der Formel **(II)**,

   **R**^{**2**}**O-SO**_{**3**}**X (II)**

   in der R² für einen Alkylrest mit 12 bis 14 Kohlenstoffatomen steht und X die oben genannte Bedeutung besitzt, und/oder
b2) Alkylethersulfate der Formel **(III)**

   **R**^{**3**}**O(CH**_{**2**}**CH**_{**2**}**O)**_{**n**}**SO**_{**3**}**X (III)**

   in der R³ für einen Alkylrest mit 16 bis 18 Kohlenstoffatomen, n für Zahlen von 1 bis 3 steht und X die oben genannte Bedeutung besitzt,
sowie einem Überzug, bestehend aus Alkylsulfaten der Formel **(II)**, mit den Maßgaben, daß das Gewichtsverhältnis der Komponenten a) und b) im inneren Korn 100 : 0 bis 30 : 70, vorzugsweise 90 : 10 bis 70 : 30 und das Gewichtsverhältnis von innerem Korn zu Überzug 99,5 : 0,5 bis 90 : 10 beträgt.

In umfangreichen Untersuchungen hat die Anmelderin festgestellt, daß das Löslichkeitsverhalten von Talgalkylsulfaten, die über eine besonders vorteilhafte Waschkraft verfügen, durch einen definierten Anteil an kürzerkettigen Homologen entscheidend verbessert werden kann, ohne daß dies mit einer Minderung der Waschleistung verbunden ist. Sie hat ferner gefunden, daß die Strukturierung des Tensidkorns in Bereiche länger- und kürzerkettiger Alkylsulfate, die durch hydrophobe Strukturbrecher voneinander getrennt sind, die Löslichkeit weiter verbessert. Alle diese Erkenntnisse sind Gegenstand einer Reihe von bislang unveröffentlichter Patentanmeldungen. Die neue Lehre besteht nun in der überraschenden Feststellung, daß ein strukturiertes, d.h. heterogenes Alkylsulfatkorn mit weiter verbesserter Löslichkeit dann erhalten werden kann, wenn man ein inneres Korn, welches das längerkettige Alkylsulfat gegebenenfalls in Abmischung mit kürzerkettigen Homologen oder ausgewählten Alkylethersulfaten enthält, durch Granulierung mit einem Überzug eines kürzerkettigen Alkylsulfats definierter Schichtdicke umhüllt.

Ein weiterer Gegenstand der Erfindung betrifft ein Verfahren zur Herstellung heterogener Tensidgranulate, bei dem man ein trockenes Aniontensidpulver, enthaltend
a) 30 bis 100, vorzugsweise 70 bis 90 Gew.-% Alkylsulfate der Formel **(I)**

   **R**^{**1**}**O-SO**_{**3**}**X (I)**

   in der R¹ für einen Alkylrest mit 16 bis 18 Kohlenstoffatomen und X für ein Alkali- oder Erdalkalimetall, Ammonium, Alkylammonium, Alkanolammonium oder Glucammonium steht, und ggf.
b1) 0 bis 70, vorzugsweise 10 bis 30 Gew.-% Alkylsulfate der Formel **(II)**,

   **R**^{**2**}**O-SO**_{**3**}**X (II)**

   in der R² für einen Alkylrest mit 12 bis 14 Kohlenstoffatomen steht und X die oben genannte Bedeutung besitzt, und/oder
b2) 0 bis 70, vorzugsweise 10 bis 50 Gew.-% Alkylethersulfate der Formel **(III)**

   **R**^{**3**}**O(CH**_{**2**}**CH**_{**2**}**O)**_{**n**}**SO**_{**3**}**X (III)**

   in der R³ für einen Alkylrest mit 16 bis 18 Kohlenstoffatomen, n für Zahlen von 1 bis 3 steht und X die oben genannte Bedeutung besitzt,
in einem Mischapparat mit Trockungsvorrichtung mit einer wäßrigen Paste eines Alkylsulfates der Formel **(II)** dergestalt coatet, daß sich ein Gewichtsverhältnis zwischen innerem Tensidkorn und Überzug von 99,5 : 0,5 bis 90 : 10 einstellt.

### Alkylsulfate und Alkylethersulfate

Unter Alkylsulfaten und Alkylethersulfaten sind die Sulfatierungsprodukte primärer Alkohole bzw. deren Ethylenoxid-Addukte zu verstehen.

Im Sinne der Erfindung kommen als Komponente a) längerkettige Alkylsulfate mit 16 bis 18 Kohlenstoffatomen in Betracht, die über besonders vorteilhafte Wascheigenschaften verfügen. Typische Beispiele hierfür sind Cetylsulfat und Sterylsulfat sowie vorzugsweise Talgalkylsulfat bzw. technische Mischungen vergleichbarer Zusammensetzung.

Die Komponente a) kann im einfachsten Fall zu 100 Gew.-% das innere Korn ausmachen. Vorzugsweise wird jedoch ein Gemisch eingesetzt, das neben der Komponente a) entweder noch kürzerkettige Alkylsulfate mit 12 bis 14 Kohlenstoffatomen (Komponente b1) und/oder Alkylethersulfate mit 16 bis 18 Kohlenstoffatomen und 1 bis 3, vorzugsweise etwa 2 Ethylenoxideinheiten (Komponente b2) aufweist. Werden derartige Gemische eingesetzt, liegt das Gewichtsverhältnis zwischen den Komponenten a) und b) üblicherweise im Bereich von 70 : 30 bis 98 : 2 und beträgt vorzugsweise 80 : 20 bis 90 : 10.

Der Überzug des inneren Korns besteht wiederum aus kürzerkettigen Alkylsulfaten mit 12 bis 14 Kohlenstoffatomen. Typische Beispiele sind Laurylsulfat, Myristylsulfat oder technische Gemische beispielsweise auf Basis eines Kokosfettalkoholschnittes. Die Granulierung wird dabei in solcher Weise durchgeführt, daß ein Überzug mit einer Schichtdicke entsprechend 0,5 bis 10, vorzugsweise 1 bis 5 und insbesondere 1,5 bis 2 Gew.-% bezogen auf das Granulat resultiert.

### Trockene Tensidpulver

Die Stoffe, die alleine oder in Abmischung die Komponente a), also das innere Korn ausmachen, werden als trockene Pulver eingesetzt. Zur Herstellung eines trockenen Talgalkylsulfat-Pulvers kann man beispielsweise einen wäßrigen Schwefelsäurehalbester eines entsprechenden Talgalkohols im Anschluß an die Sulfatierung einer Sprühneutralisation unterwerfen. Es ist auch möglich, eine neutralisierte wäßrige Paste in einem konventionellen Sprühturm oder unter Einsatz von überhitztem Wasserdampf zu trocknen (vgl. **DE-A1 4124701**, Henkel). Wird als inneres Korn ein Gemisch der C_{16/18}-Alkylsulfate mit den Komponenten b1) und/oder b2) gewünscht, können diese entweder auf mechanischem Wege durch Vermischung der Inhaltsstoffe oder durch eine Cosulfatierung der entsprechenden Hydroxylverbindungen hergestellt werden. Die Sulfate liegen üblicherweise als Alkalimetallsalze und vorzugsweise als Natriumsalze vor.

### Granulierung

Die Granulierung kann in an sich bekannter Weise in einem Mischer mit Trocknungseinrichtung wie beispielsweise einem Lödige-Mischer, Drais-Mischer, Schugi-Mischer oder Fukai-Mischer oder auch einem Fließbett kontinuierlich oder diskontinuierlich durchgeführt werden.

In einer ersten Ausführungsform erfolgt die Herstellung des heterogenen Tensidgranulats dergestalt, daß man ein C_{16/18}-Talgalkylsulfat-Pulver mit C_{12/14}-Kokosalkylsulfat unter Einsatz von Wasser als Granulierflüssigkeit coatet.

In einer bevorzugten Ausführungsform wird beispielsweise Talgalkylsulfat-Pulver bzw. eine pulverförmige Mischung von Talgalkylsulfat und Laurylsulfat bzw. Talgalkyl-2EO-sulfat (Gewichtsverhältnis 90 : 10) mit einer 35 bzw. 65 Gew.-%igen wäßrigen Paste von Laurylsulfat gecoatet.

Es hat sich ferner als vorteilhaft erwiesen, die Granulierung in solcher Weise durchzuführen, daß Partikel resultieren, die überwiegend, d.h. zu mindestens 90 Gew.-% einen Durchmesser von 0,2 bis 1,4 und vorzugsweise 0,2 bis 0,8 mm aufweisen. Gegebenenfalls können Grobkornanteile abgesiebt werden.

### Gewerbliche Anwendbarkeit

Die erfindungsgemäßen Tensidgranulate weisen eine rasche Löslichkeit in kaltem wie in warmen Wasser sowie ein verbessertes Einspülverhalten in der Waschmaschine auf. Ein weiterer Vorteil besteht darin, daß im Verlauf ihrer mechanischen Verdichtung keine nachteilige Beinträchtigung ihrer Farbqualität eintritt.

Die erfindungsgemäßen Tensidgranulate können mit anderen Waschmittelbestandteilen vermischt oder auch agglomeriert bzw. extrudiert werden und eignen sich dementsprechend als Rohstoffe zur Herstellung von festen Waschmitteln.

Die folgenden Beispiele sollen den Gegenstand der Erfindung näher erläutern, ohne ihn darauf einzuschränken.

### Beispiele

### I. Einfluß der Granulierflüssigkeit

### Vergleichsbeispiel V1:

Ein saurer Schwefelsäurehalbester auf Basis von C_{16/l8}-Talgalkohol wurde einer Sprühneutralisation unterworfen. Das getrocknete pulverförmige C_{16/18}-Talgalkoholsulfat-Natriumsalz wurde anschließend unter Zusatz von Wasser in einem Lödige-Mischer zu einem Granulat verarbeitet.

### Vergleichsbeispiel V2:

Eine wäßrige Paste von C_{16/18}-Talgalkylsulfat-Natriumsalz mit einem Feststoffgehalt von ca. 50 Gew.-% wurde einer Trocknung mit überhitztem Wasserdampf unterworfen. Das wasserfreie Pulver wurde anschließend unter Zusatz von Wasser in einem Lödige-Mischer zu einem Granulat verarbeitet.

### Beispiel 1:

Ein saurer Schwefelsäurehalbester auf Basis von C_{16/18}-Talgalkohol und C_{12/14}-Kokosfettalkohol (Gewichtsverhältnis 90 : 10) wurde einer Sprühneutralisation unterworfen. Das getrocknete pulverförmige C_{12/18}-Fettalkoholsulfat-Natriumsalz wurde anschließend unter Zusatz von Wasser in einem Lödige-Mischer zu einem Granulat verarbeitet.

### Beispiel 2:

Vergleichsbeispiel V1 wurde wiederholt. Anstelle von Wasser wurde eine wäßrige Paste von Laurylsulfat-Natriumsalz mit einem Feststoffgehalt von 35 Gew.-% (Texapon^{(R)} LS35, Henkel KGaA, Düsseldorf/FRG) eingesetzt. Das Gewichtsverhältnis zwischen innerem Korn und Überzug betrug 1,5 Gew.-% bezogen auf den Feststoffgehalt der Granulierflüssigkeit.

### Beispiel 3:

Vergleichsbeispiel V1 wurde wiederholt. Anstelle von Wasser wurde eine wäßrige Paste von Laurylsulfat-Natriumsalz mit einem Feststoffgehalt von 35 Gew.-% (Texapon^{(R)} LS35, Henkel KGaA, Düsseldorf/FRG) eingesetzt. Das Gewichtsverhältnis zwischen innerem Korn und Überzug betrug 2,5 Gew.-% bezogen auf den Feststoffgehalt der Granulierflüssigkeit.

### Beispiel 4:

Vergleichsbeispiel V1 wurde wiederholt. Anstelle von Wasser wurde eine wäßrige Paste von Laurylsulfat-Natriumsalz mit einem Feststoffgehalt von 65 Gew.-% (Texapon^{(R)} LS65, Henkel KGaA, Düsseldorf/FRG) eingesetzt. Das Gewichtsverhältnis zwischen innerem Korn und Überzug betrug 1,5 Gew.-% bezogen auf den Feststoffgehalt der Granulierflüssigkeit.

### Beispiel 5:

Eine wäßrige Paste von C_{16/18}-Talgalkylsulfat-Natriumsalz mit einem Feststoffgehalt von ca. 50 Gew.-% wurde einer konventionellen Sprühtrocknung unterworfen. Das wasserfreie Pulver wurde im Gewichtsverhältnis 90 : 10 mit einem sprühneutralisierten Pulver von C_{12/14}-Kokosalkylsulfat-Natriumsalz vermischt und anschließend unter Zusatz einer wäßrigen Paste von Laurylsulfat-Natriumsalz mit einem Feststoffgehalt von 35 Gew.-% (Texapon^{(R)} LS35, Henkel KGaA, Düsseldorf/FRG) in einem Lödige-Mischer granuliert. Das Gewichtsverhältnis zwischen innerem Korn und Überzug betrug 1,5 Gew.-% bezogen auf den Feststoffgehalt der Granulierflüssigkeit.

### Beispiel 6:

Beispiel 5 wurde wiederholt, anstelle des Kokosalkylsulfats jedoch C_{16/18}-Talgalkohol-2EO-sulfat-Natriumsalz eingesetzt.

### Beispiel 7:

In einem Lödigemischer wurde ein sprühgetrocknetes Mischpulver bestehend aus C_{16/18}-Talgalkylsulfat, C_{12/14}-Kokosalkylsulfat und C_{16/18}-Talgalkohol-1EO-sulfat (jeweils in Form der Natriumsalze, Gewichtsverhältnis 35 : 25 : 40) unter Zusatz einer wäßrigen Paste von Laurylsulfat-Natriumsalz mit einem Feststoffgehalt von 35 Gew.-% granuliert. Das Gewichtsverhältnis zwischen innerem Korn und Überzug betrug 2 Gew.-% bezogen auf den Feststoffgehalt der Granulierflüssigkeit.

### Beispiel 8:

Beispiel 5 wurde wiederholt, anstelle des sprühgetrockneten Talgalkylsulfats jedoch heißdampfgetrocknetes Material eingesetzt.

Die Partikelgröße aller untersuchten Granulate lag zu einem Anteil von mindestens 90 Gew.-% im Bereich von 0,2 bis 1,4 mm.

### Beschreibung des Handwaschtests.

Zur Bestimmung der Löslichkeit wurden 32 g der Granulate nach den Beispielen 1 bis 8 bzw. den Vergleichversuchen V1 und V2 bei 30°C in 4 1 Wasser (16° d) gelöst. Anschließend wird ein Kissen (53 x 32 cm) aus schwarzem Nickigewebe 60 s in der Flotte gewalkt und gedreht, wodurch ein Handwaschprozess simuliert werden soll. Das Kissen wird ausgewrungen und die Waschflotte 15 s absitzen gelassen. Die unlöslichen Partikel werden quantitativ über ein Sieb filtriert und der Rückstand bei 60°C bis zur Gewichtskonztanz im Trockenschrank getrocknet.

Die Ergebnisse der Versuche sind in Tabelle 1 zusammengefaßt (Mittel aus Doppelbestimmung, Prozentangaben als Gew.-%).

**Tabelle 1:**

| Handwaschversuche: Einfluß der Granulierflüssigkeit | | | | | | |
|---|---|---|---|---|---|---|
| **Bsp.** | **cTAS %** | **cKAS %** | **cTAES %** | **TR** | **GRV** | **Rstd. %-rel** |
| 1 | 90 | 10 | 0 | SN | Wasser | 31,1 |
| 2 | 100 | 0 | 0 | SN | 1,5 Gew.-% LS35 | 26,7 |
| 3 | 100 | 0 | 0 | SN | 2,5 Gew.-% LS35 | 26,3 |
| 4 | 100 | 0 | 0 | SN | 1,5 Gew.-% LS65 | 26,7 |
| 5 | 90 | 10 | 0 | SN | 1,5 Gew.-% LS35 | 25,7 |
| 6 | 90 | 0 | 10 | SN | 1,5 Gew.-% LS35 | 26,2 |
| 7 | 35 | 25 | 40 | SN | 2,0 Gew.-% LS35 | 30,0 |
| 8 | 90 | 10 | 0 | HD | 1,5 Gew.-% LS35 | 25,2 |
| V1 | 100 | 0 | 0 | SN | Wasser | 60,3 |
| V2 | 100 | 0 | 0 | HD | Wasser | 59,8 |
| Legende: cTAS = Konzentrat. Talgalkylsulfat im inneren Korn | | | | | | |
| cKAS = Konzentrat. Kokosalkylsulfat " | | | | | | |
| cTAES = Konzentrat. Talgalkoholethersulfat " | | | | | | |
| TR = Trocknungsverfahren | | | | | | |
| SN = Sprühneutralisation/Sprühtrocknung | | | | | | |
| HD = Heißdampftrocknung | | | | | | |
| GRV = Granulierverfahren | | | | | | |
| Rstd. = Rückstand | | | | | | |

### II. Einfluß der Partikelgröße

Beispiel 5 wurde wiederholt, durch Variation von Mischerdrehzahl, Massenfluß und Mischzeit jedoch Granulate unterschiedlicher Partikelgrößenverteilung hergestellt. Die Ergebnisse sind in Tabelle 2 zusammengefaßt:

**Tabelle 2:**

| Handwaschversuche : Einfluß der Partikelgröße | | | | |
|---|---|---|---|---|
| **Bsp.** | **Partikelgrößenverteilung** | | | **Rückstand %-rel.** |
| | **< 0.2 mm** | **0,2-1,4 mm** | **> 1,4 mm** | |
| | **Gew.-%** | **Gew.-%** | **Gew.-%** | |
| 8 | 2 | 90 | 8 | 25,7 |
| 9 | 1 | 93 | 6 | 25,1 |
| V2 | 5 | 85 | 10 | 28,2 |
| V3 | 7 | 82 | 12 | 31,0 |

## Patentansprüche

1. Heterogene Tensidgranulate, bestehend aus einem inneren Korn, enthaltend
a) Alkylsulfate der Formel **(I)**
**R**^{**1**}**O-SO**_{**3**}**X (I)**
in der R¹ für einen Alkylrest mit 16 bis 18 Kohlenstoffatomen und X für ein Alkali- oder Erdalkalimetall, Ammonium, Alkylammonium, Alkanolammonium oder Glucammonium steht, und ggf.
b1) Alkylsulfate der Formel **(II)**,
**R**^{**2**}**O-SO**_{**3**}**X (II)**
in der R² für einen Alkylrest mit 12 bis 14 Kohlenstoff- atomen steht und X die oben genannte Bedeutung besitzt, und/oder
b2) Alkylethersulfate der Formel **(III)**
**R**^{**3**}**O(CH**_{**2**}**CH**_{**2**}**O)**_{**n**}**SO**_{**3**}**X (III)**
in der R³ für einen Alkylrest mit 16 bis 18 Kohlenstoffatomen, n für Zahlen von 1 bis 3 steht und X die oben genannte Bedeutung besitzt,
sowie einem Überzug, bestehend aus Alkylsulfaten der Formel **(II)**, mit den Maßgaben, daß das Gewichtsverhältnis der Komponenten a) und b) im inneren Korn 100 : 0 bis 30 : 70 und das Gewichtsverhältnis von innerem Korn zu Überzug 99,5 : 0,5 bis 90 : 10 beträgt.

2. Verfahren zur Herstellung heterogener Tensidgranulate, dadurch gekennzeichnet, daß man ein trockenes Aniontensidpulver, enthaltend
a) 30 bis 100 Gew.-% Alkylsulfate der Formel **(I)**
**R**^{**1**}**O-SO**_{**3**}**X (I)**
in der R¹ für einen Alkylrest mit 16 bis 18 Kohlenstoffatomen und X für ein Alkali- oder Erdalkalimetall, Ammonium, Alkylammonium, Alkanolammonium oder Glucammonium steht, und ggf.
b1) 0 bis 70 Gew.-% Alkylsulfate der Formel **(II)**,
**R**^{**2**}**O-SO**_{**3**}**X (II)**
in der R² für einen Alkylrest mit 12 bis 14 Kohlenstoff- atomen steht und X die oben genannte Bedeutung besitzt, und/oder
b2) 0 bis 70 Gew.-% Alkylethersulfate der Formel **(III)**
**R**^{**3**}**O(CH**_{**2**}**CH**_{**2**}**O)**_{**n**}**SO**_{**3**}**X (III)**
in der R³ für einen Alkylrest mit 16 bis 18 Kohlenstoffatomen, n für Zahlen von 1 bis 3 steht und X die oben genannte Bedeutung besitzt,
in einem Mischapparat mit Trockungsvorrichtung mit einer wäßrigen Paste eines Alkylsulfates der Formel **(II)** dergestalt coatet, daß sich ein Gewichtsverhältnis zwischen innerem Tensidkorn und Überzug von 99,5 : 0,5 bis 90 : 10 einstellt.

3. Verfahren nach Anspruch 2, **dadurch gekennzeichnet,** daß man die Granulierung in an sich bekannter Weise so durchführt, daß Partikel resultieren, die zu mindestens 90 Gew.-% einen Durchmesser von 0,2 bis 1,4 mm aufweisen.

## Claims

1. Heterogenous surfactant granules consisting of an inner core containing
a) alkyl sulfates corresponding to formula (I):
R¹O-SO₃X (I)
in which R¹ is an alkyl radical containing 16 to 18 carbon atoms and X is an alkali metal or alkaline earth metal, ammonium, alkylammonium, alkanolammonium or glucammonium,
and optionally
b1) alkyl sulfates corresponding to formula (II):
R²O-SO₃X (II)
in which R² is an alkyl radical containing 12 to 14 carbon atoms and X is as defined above,
and/or
b2) alkyl ether sulfates corresponding to formula (III):
R³O(CH₂CH₂O)ₙSO₃X (III)
in which R³ is an alkyl radical containing 16 to 18 carbon atoms, n is a number of 1 to 3 and X is as defined above,
and of a coating consisting of alkyl sulfates corresponding to formula (II), with the provisos that the ratio by weight of component a) to component b) in the inner core is 100:0 to 30:70 and the ratio by weight of inner core to coating is 99.5:0.5 to 90:10.

2. A process for the production of heterogeneous surfactant granules, characterized in that a dry anionic surfactant powder containing
a) 30 to 100% by weight of alkyl sulfates corresponding to formula (I):
R¹O-SO₃X (I)
in which R¹ is an alkyl radical containing 16 to 18 carbon atoms and X is an alkali metal or alkaline earth metal, ammonium, alkylammonium, alkanolammonium or glucammonium, and optionally
b1) 0 to 70% by weight of alkyl sulfates corresponding to formula (II):
R²O-SO₃X (II)
in which R² is an alkyl radical containing 12 to 14 carbon atoms and X is as defined above,
and/or
b2) 0 to 70% by weight of alkyl ether sulfates corresponding to formula (III):
R³O(CH₂CH₂O)ₙSO₃X (III)
in which R³ is an alkyl radical containing 16 to 18 carbon atoms, n is a number of 1 to 3 and X is as defined above,
is coated in a mixer/dryer with a water-containing paste of an alkyl sulfate corresponding to formula (II) in such a way that a ratio by weight of inner surfactant core to coating of 99.5:0.5 to 90:10 is established.

3. A process as claimed in claim 2, characterized in that granulation is carried out in known manner in such a way that at least 90% by weight of the particles obtained have a diameter of 0.2 to 1.4 mm.

## Revendications

1. Granulés hétérogènes d'agent tensioactif consistant en un grain interne renfermant :
a) des alkylsulfates de formule (I)
R¹O-SO₃X (I)
dans laquelle R représente un radical alkyle ayant de 16 à 18 atomes de carbone et X représente un métal alcalin ou alcalino-terreux, de l'ammonium, un alkylammonium, un alkanolammonium ou un glucammonium et éventuellement,
b1) des alkylsulfates de formule (II) ${\text{R}}^{\text{2}} {\text{O-SO}}_{\text{3}} \text{X}$dans laquelle R représente un radical alkyle ayant de 12 à 14 atomes de carbone et X possède la signification mentionnée ci-dessus,
b2) des sulfates d'alkyléther de formule (III),
R³O(CH₂CH₂O)ₙSO₃X (III)
dans laquelle R représente un radical alkyle ayant de 16 à 18 atomes de carbone, n représente des nombres allant de 1 à 3 et X possède la signification mentionnée ci-dessus, ainsi qu'un revêtement formé d'alkylsulfates de formule (II) avec la réserve que le rapport en poids des composants a) et b) dans le grain interne s'élève de 100 : 0 à 30 : 70, de préférence de 90 : 10 à 70 : 30 et le rapport en poids du grain interne au revêtement s'élève de 99,5 : 0,5 à 90 : 10.

2. Procédé de production de granulés hétérogènes d'agent tensioactifs,
caractérisé en ce qu'
on enrobe une poudre d'agent tensioactif anionique séché renfermant :
a) de 30 à 100 en poids d'alkylsulfates de formule (I)
R¹O-SO₃X (I)
dans laquelle R¹ représente un radical alkyle ayant de 16 à 18 atomes de carbone et X représente un métal alcalin ou alcalino-terreux, un ammonium, un alkylammonium, un alkanolammonium ou un glucammonium et éventuellement,
b1) de 0 à 70 en poids d'alkylsulfates de formule (II)
R²O-SO₃X (II)
dans laquelle R² représente un radical alkyle ayant de 12 à 14 atomes de carbone et X possède la signification mentionnée ci-dessus, et/ou
b2) de 0 à 70 en poids d'alkyléthersulfates de formule (III),
R³O(CH₂CH₂O)ₙSO₃X (III)
dans laquelle R représente un radical alkyle ayant de 16 à 18 atomes de carbone, n représente des nombres allant de 1 à 3 et X possède la signification mentionnée ci-dessus, dans un appareil de mélange avec un dispositif de séchage, avec une pâte aqueuse d'un alkylsulfate de formule II de telle sorte qu'un rapport en poids entre le grain d'agent tensioactif interne et le revêtement s'ajuste de 99,5 : 0,5 à 90 : 10.

3. Procédé selon la revendication 2,
caractérisé en ce qu'
on effectue la granulation d'une manière connue en soi de façon qu'il en résulte des particules qui possèdent pour au moins 90 % en poids un diamètre de 0,2 à 1,4 mm.
